# EUROPÄISCHE PATENTSCHRIFT

(11) **EP 1 211 462 B1**
(45) Veröffentlichungstag und Bekanntmachung des Hinweises auf die Patenterteilung: **28.11.2007**
(21) Anmeldenummer: 01127984.1
(22) Anmeldetag: 24.11.2001
(51) Int. Cl.: F23Q 3/00

(54) **Zündschaltung zur Versorgung einer Zündelektrode**
Supply circuit for an ignition electrode
Circuit d'alimentation pour une électrode d'allumage

(30) Priorität: 01.12.2000 DE 10061256; 05.06.2001 AT 8632001
(43) Veröffentlichungstag der Anmeldung: 05.06.2002
(73) Patentinhaber: Vaillant GmbH, 42859 Remscheid (DE)
(72) Erfinder: Grabe, Jochen, 51688 Wipperfürth (DE); Wölfl, Carsten, 42853 Remscheid (DE)
(74) Vertreter: Hocker, Thomas

(56) Entgegenhaltungen:
- DE-A1- 2 336 192
- GB-A- 1 539 455
- US-A- 4 521 825
- PATENT ABSTRACTS OF JAPAN Bd. 007, Nr. 179 (M-234), 9. August 1983 (1983-08-09) & JP 58 083123 A (HITACHI SEISAKUSHO KK), 18. Mai 1983 (1983-05-18)

## Beschreibung

Die Erfindung bezieht sich auf eine Zündschaltung gemäß dem Oberbegriff des unabhängigen Anspruches.

Bei den derzeit eingesetzten Zünderschaltungen wird die Zündfrequenz meist über eine R-C-Kombination in Verbindung mit einem Diac erzeugt, der bei Überschreiten der Durchbruchspannung den Triggerimpuls (Zündimpuls) für die Entladung eines Kondensators über einen Thyristor als Schalter durch die Primärwicklung eines Übertragers bewirkt. In anderen Schaltungen wird der Thyrister durch einen Triggerimpuls gezündet, der durch einen Logikschaltkreis oder einen µP-Controller erzeugt wird.

Bei den bekannten derartigen Schaltungen wird in der Regel mit einer relativ hohen Frequenz gearbeitet, wodurch sich jedoch der Nachteil großer Toleranzen der Zündfrequenz und -spannung bei Diacs und der große Abstand durch das notwendige Vorhandensein einer Logigschaltung bei µP-Controllern ergibt.

Die DE 2 336 192 A offenbart eine elektronische Zündeinrichtung für Gasgeräte, nach dem Oberbegriff des Anspruchs 1, bei welcher ein Impulssignal zur Sperrung eines Thyristors und damit zu einer Entladung eines Kondensators führt. Während die Zündung elektronisch erfolgt, muss zum Abschalten der Zündeinrichtung die Stromversorgung durch einen Druckknopf unterbrochen werden.

Ziel der Erfindung ist es, die Nachteile des Standes der Technik zu vermeiden und eine Zündschaltung der eingangs erwähnten Art vorzuschlagen, die sich durch einen einfachen Aufbau auszeichnet.

Erfindungsgemäß wird dies bei einer Zündschaltung der eingangs erwähnten Art durch die kennzeichnenden Merkmale des unabhängigen Anspruches erreicht.

Durch die vorgeschlagenen Maßnahmen kann auf eine die Netzfrequenz umsetzende Schaltung, wie sie bei den bekannten Lösungen vorgesehen sind, verzichtet werden. Außerdem zeichnet sich die vorgeschlagene Lösung durch einen sehr einfachen Aufbau aus.

Durch die vorgeschlagenen Maßnahmen ist sichergestellt, daß kurz vor Beginn einer je nach Typ des den Triggeranschluß des Thyristors steuernden Transistors negativen oder positiven Halbwelle der Versorgungsspannung ein Zündimpuls für den Thyristor durch den Transistor ausgelöst wird. Dadurch kommt es zu einer Umladung des in Reihe zur Primärspule des Übertragers geschalteten Kondensators und damit zu einem Stromfluß über die Primärspule.

Die Zündung wird dabei durch Schalten der Versorgungsspannung oder durch Schalten des Triggerimpulses für den Thyristor aus- und eingeschaltet.

Die Erfindung wird nun anhand der Zeichnung näher erläutert. Dabei zeigen die Fig. 1 und 2 zwei verschiedene Ausführungsformen einer erfindungsgemäßen Zündschaltung.

Gleiche Bezugszeichen bedeuten in beiden Figuren gleiche Einzelteile.

Bei der Ausführungsform nach der Fig. 1 ist an einen Netzanschluß L ein Widerstand R100 angeschlossen, dem eine Diode D100 nachgeschaltet ist. An diese und dem zweiten Netzanschluß N ist ein Thyristor T100, ein zu diesem parallel geschalteter Widerstand R101, eine zu diesem parallel geschaltete Freilaufdiode D101 und eine ebenfalls parallgeschaltete Reihenschaltung angeschlossen. Diese Reihenschaltung ist durch eine Primärspule 1 eines Übertragers U100 und einen Kondensator C100 gebildet.

An die Sekundärspule 2 des Übertragers U100 sind Zündelektroden Z1, Z2 angeschlossen, die im Bereich eines nicht dargestellten Gasbrenners angeordnet sind.

Zwischen dem Widerstand R100 und der Diode D100 ist eine mit dem zweiten Netzanschluß N verbundene Spannungsteilerschaltung angeschlossen, die durch die Widerstände R106 und R110 gebildet ist. An der Verbindung dieser beiden Widerstände R106 und R110 ist die Basis eines pnp-Transistors T101 und eine aus einer Diode D102 und einem Widerstand R114 gebildete Reihenschaltung angeschlossen. Dabei ist an diese Reihenschaltung der Emitter des Transistors T101 und ein Kondensator C101 angeschlossen, der mit dem zweiten Netzanschluß N verbunden ist.

Der Kollektor des Transistors T101 ist über einen Widerstand R102 mit dem Gateanschluß des Thyristors T101 verbunden.

Die Ausführungsform nach der Fig. 2 unterscheidet sich von jener nach der Fig. 1 dadurch, daß parallel zum Kondensator C101, der mit dem Emitter des Transistors T101 verbunden ist, ein weiterer Transistor T102 parallel geschaltet ist. Dabei ist die Basis dieses Transistors T102 einerseits über einen Widerstand R113 mit der Diode D102 und dem zu dieser in Reihe geschalteten Widerstand R114 und mit einem Optokoppler IC100 verbunden, dessen Hauptstromstecke, bzw. Emitter mit dem zweiten Netzanschluß N verbunden ist.

Der Steuereingang des Optokopplers IC100 ist über einen Widerstand R112 mit einer Steuerspannung UB verbunden, wobei die Leuchtdiode des Optokopplers IC100 weiter mit einem Steueranschluß OFF verbunden ist.

Bei der Zünderschaltung nach der Fig. 1 und 2 wird der Triggerimpuls für den Thyristor T100, der zur Steuerung des Übertragers U100 dient, kurz vor Beginn jeder negativen Halbwelle der Versorgungs-Wechselspannung zwischen den Netzanschlüssen L und N erzeugt.

Der Zündfunke zwischen der Zündelektrode Z1 und der Zündelektrode 2 wird durch Entladung eines Kondensators C100 durch die Primärwicklung eines Übertragers U100 erzeugt. Als Schaltelement dient dabei der Thyristor T100, wobei die zu diese, parallel geschaltete Diode D101 als Freilaufdiode dient. Der Widerstand R101 entlädt den Kondensator C100 nach dem Abschalten der Spannungsversorgung.

Während der positiven Halbwelle der Versorgungsspannung wird über den Widerstand R100 und die Diode D100 der Kondensator C100 geladen. Die benötigte Energie für den Zündimpuls, der über den Übertrager U100 auf die Elektroden übertragen wird, ist dann im Kondensator C100 gespeichert.

Gleichzeitig wird über die Widerstände R100 und R106, die Diode D102 und den Widerstand R114 der Kondensator C101 geladen. Über den Spannungsteiler, der durch die Widerstände R100 und R106 einerseits und den Widerstand R110 gebildet ist, wird die Spannung an dem Kondensator C101 begrenzt. Während der Ladezeit des Kondensators C101 sperrt der Transistor T101, da das Basispotential des pnp-Transistors über dessen Emitterpotential liegt. Mit Ende der positiven Halbwelle der Versorgungsspannung wird das Basispotential kleiner als das Emitterpotential des Transistors T101, das durch den Kondensator C101 auf positivem Potential gehalten wird. Der Transistor T101 wird daher leitend und bleibt in diesem Schaltzustand während der negativen Halbwelle der Versorgungsspannung.

Dies führt dazu, daß der Kondensator C101 sich über den Widerstand R102 in den Triggeranschluß des Thyristors T100 entlädt und diesen zündet. Jetzt wird, wie oben erwähnt, der Kondensator C100 über die Primärspule 1 des Übertragers U100 entladen. Der Spannungsimpuls wird über die Sekundärspule 2 des Übertragers U100 hochtransformiert und zwischen den beiden Zündelektroden Z1, Z2 bildet sich eine Funkenstrecke aus.

In Fig.2 ist beispielhaft dargestellt, wie durch Kurzschließen des Kondensators C101, was durch den zu diesem parallel geschalteten Transistor T102 möglich ist, die Ausbildung eines Zündimpulses unterbunden werden kann. Die Zündung kann natürlich auch durch Schalten der Versorgungs-Wechselspannung L N über ein Relais oder einen Optotriac ebenfalls ein- und ausgeschaltet werden.

Bei dem in der Fig. 2 dargestellten Ausführungsbeispiel erfolgt das Schalten des Transistors T102 über einen Optokoppler IC100, wobei die Basis des Transistors T102 über den Widerstand R113 bei nicht durchgeschaltetem Optokoppler IC100 während der positiven Halbwelle der Versorgungsspannung auf einem gegenüber dem Emitter des Transistors T101 höheren Potential gehalten ist und daher leitend geschaltet ist und sich daher der Kondensator C101 nicht aufladen kann. Damit kann bei der folgenden negativen Halbwelle der Versorgungsspannung der Transistor T101 zwar durchschalten, aber der Thyristor T100 kann nicht gezündet werden, da sich C101 über R102 entladen kann. Somit kann sich auch der Kondensator C100 nicht entladen.

Wird dagegen der Steueranschluß OFF an Masse gelegt, so kommt es zu einem Stromfluß über die Leuchtdiode des Optokopplers IC100 und dieser schaltet durch, wodurch die Basis des Transistors T102 im wesentlichen auf das Potential dessen Emitters gelegt wird und der Transistor T102 sperrt. Dadurch kann sich der Kondensator C101 während der positiven Halbwelle aufladen und der Transistor T101 während der folgenden negativen Halbwelle durchschalten und durch Entladen von C101 einen Zündimpuls auslösen.

Die vorgeschlagenen Zündschaltungen zeichnen sich durch nur wenige, einfache Bauteile und damit einen geringen Platzbedarf, sowie einer hohe Zuverlässigkeit aus.

## Patentansprüche

1. Zündschaltung zur Versorgung einer Zündelektrode, insbesondere für die Zündung einer Gasflamme, bei welcher Zündschaltung einen Übertrager (U100) aufweist, dessen Primärspule (1) über eine Impulsgeberschaltung ansteuerbar ist, wobei die Zündelektrode (Z1, Z2) an die Sekundärspule (2) des Übertragers (U100) angeschlossen ist und einen mit der Primärwicklung (1) verbundenen Kondensator (C100) aufweist, der über einen Thyristor (T100) entladbar ist, wobei der Kondensator (C100) in Reihe mit der Primärspule (1) geschaltet ist und der Thyristor (T100) parallel zu dieser Reihenschaltung (1, C100) geschaltet und über einen Widerstand (R100) und eine Diode (D100) mit Netzanschlüssen (L, N) verbunden ist und der Triggeranschluß des Thyristors (T100) über einen an den Mittenanschluß einer Spannungsteilerschaltung (R100, R106; R110) angeschlossene R/C- Schaltung (R114, C101) gesteuerten Transistor (T101) gesteuert ist, der an den Kondensator (C101) dieser R/C-Schaltung angeschlossen ist und dessen Basisanschluß mit dem Mittenanschluß der Spannungsteilerschaltung (R100, R106; R110) verbunden ist, **dadurch gekennzeichnet, dass** ein weiterer Transistor (T102) parallel zu jenem Kondensator (C101) der R/C-Schaltung (R114, C101) geschaltet ist, der an den den Triggeranschluß des Thyristors (T100) steuernden Transistor (T101) angeschlossen ist, wobei der Basisanschluß dieses weiteren Transistors (T102) über einen Widerstand (R113) mit dem Mittenanschluß des Spannungsteilers (R100, R106; R110) in Verbindung steht und weiter mit einem Schaltbauteil (IC100) verbunden ist.

## Claims

1. An ignition circuit arrangement for supplying an ignition electrode, especially for igniting a gas flame, which circuit arrangement comprises a transformer (U100) whose primary coil (1) is controllable via a pulse generator circuit, with the ignition electrode (Z1, Z2) being connected to the secondary coil (2) of the transformer (U100) and comprising a capacitor C100) connected to the primary coil (1), which capacitor is dischargeable via a thyristor (T100), with the capacitor (C100) being connected in series with the primary coil (1) and the thyristor (T100) being connected in parallel with this series connection (1, C100) and being connected via a resistor (R100) and a diode (D100) to power supply connections (L, N), with provision being made that the trigger connection of the thyristor (T100) is controlled via a transistor (T101) which, in turn, is controlled by an R/C circuit (R114, C101), the latter being connected to the centre terminal of a voltage divider circuit (R100, R106, R110), with the transistor (T101) being connected to the capacitor (C101) of the said R/C circuit and the base terminal of the transistor (T101) being connected to the centre terminal of the voltage divider circuit (R100, R106, R110), **characterised in that** a further transistor (T102) is connected in parallel to the capacitor (C101) of the R/C circuit (R114, C101), which further transistor is connected to the transistor (T102) controlling the trigger terminal of the thyristor (T100), with the base terminal of this further transistor (T102) being in connection via a resistor (R113) with the centre terminal of the voltage divider (R100, R106, R110) and being further connected to a switching component (IC100).

## Revendications

1. Montage allumeur pour une électrode, notamment pour l'allumage d'une flamme de gaz, le montage comprenant un translateur (U100) dont la bobine primaire (1) peut être commandée par l'intermédiaire d'un montage générateur d'impulsions, l'électrode d'allumage (Z1, Z2) étant reliée à la bobine secondaire (2) du translateur (U100) et comprenant un condensateur (C100) relié à la bobine primaire (1) et qui peut être déchargé par l'intermédiaire d'un thyristor (T100), le condensateur (C100) étant mis en série avec la bobine primaire (1), le thyristor (T100) étant mis en parallèle avec ce montage (1, C100) et relié par l'intermédiaire d'une résistance (R100) et d'une diode (D100) à des branchements (L, N), et le branchement du thyristor (T100) étant commandé par un transistor (T101) commandé par un montage R/C (R114, C101) relié au raccord central d'un montage diviseur de tension (R100, R106, R110), montage allumeur **caractérisé par le fait qu'**un autre transistor (T102) est mis en parallèle au condensateur (C101) du montage R/C (R114, C101) et relié au raccordement du thyristor (T100) qui commande le transistor (T101), le raccord de base de ce transistor (T102) communique, par l'intermédiaire d'une résistance (R113), avec le raccord central du diviseur de tension (R100, R106, R110) et relié à un autre élément de montage (IC100).
